# EUROPÄISCHE PATENTSCHRIFT

(11) **EP 0 940 198 B1**
(45) Veröffentlichungstag und Bekanntmachung des Hinweises auf die Patenterteilung: **28.04.2004**
(21) Anmeldenummer: 99102636.0
(22) Anmeldetag: 12.02.1999
(51) Int. Cl.: B21D 7/00, B21D 9/10, B21D 9/07

(54) **Biegeanordnung**
Bending device
Appareil de cintrage

(30) Priorität: 06.03.1998 DE 19809694
(43) Veröffentlichungstag der Anmeldung: 08.09.1999
(73) Patentinhaber: RASI MASCHINENBAU UND -HANDELS GMBH, 75424 Illingen (DE)
(72) Erfinder: Rapp, Heinrich, 75428 Illingen (DE); Rapp, Eberhard, 75428 Illingen (DE)
(74) Vertreter: Leitner, Waldemar, Dr. techn.

(56) Entgegenhaltungen:
- DE-U- 29 714 487

## Beschreibung

Die Erfindung betrifft eine Biegeanordnung, die mindestens zwei Biegeeinrichtungen aufweist, wobei die zur Durchführung der ersten Biegefunktion erforderlichen Biegewerkzeuge in der ersten Biegeeinrichtung und die zur Durchführung der zweiten Biegefunktion erforderlichen Biegewerkzeuge in der zweiten Biegeeinrichtung angeordnet sind, und wobei die erste Biegeeinrichtung in Vorschubrichtung eines Biegeteils vor der zweiten Biegeeinrichtung angeordnet ist. (siehe z.B. DE-U-297 14 487).

Eine derartige Biegeanordnung ist z.B. aus der europäischen Patentanmeldung EP-A-0 844 033 der Anmelderin bekannt. Die erste Biegeeinrichtung ist hierbei als Ring- oder Segmentbiegeeinrichtung und die zweite Biegeeinrichtung als Dornbiegeeinrichtung ausgebildet. Eine derartige Anordnung besitzt den Vorteil. daß in einfacher Art und Weise ein Wendelbiegen oder ein Biegen von dreidimensionalen Strukturen ermöglicht wird. Sie besitzt jedoch den Nachteil, daß die vor der Dornbiegeeinrichtung angeordnete Ring- oder Segmentbiegeeinrichtung die Biegefreiheit der Dornbiegeeinrichtung einschränkt. Dies ist insbesondere von Nachteil, da in der spanlosen Umformung verschieden große Biegeradien gefordert werden, die von ganz kleinen, engen Biegeradien bis zu großen, werkzeugunabhängigen Biegeradien reichen. Deshalb haben sich insbesondere beim Rohr- und Profilbiegen drei Biegeverfahren herausgebildet, wobei das Dornbiegen für enge Biegeradien, die ungefähr das ein- bis vierfache des Außendurchmesser des zu biegenden Rohres betragen, daß Segmentbiegen oder Preßbiegen für mittlere Biegeradien, die ungefähr das drei- bis sechsfache des Außendurchmesser des Rohres betragen, und das Ringbiegen für große, werkzeugunabhängige Biegeradien, die größer als das fünffache des Außendurchmessers des zu biegenden Rohres betragen, eingesetzt werden. Sollte daher mit einer einzigen Biegeanordnung bis jetzt der gesamte Biegeradienbereich abgedeckt werden, mußten bisher eine Dornbiegemaschine, eine Segmentbiegemaschine und eine Ringbiegemaschine seperat nebeneinander betrieben werden, was in einem großen Stellflächenbedarf und in hohe Investitionskosten resultierte.

Es ist daher mit der bekannten Vorrichtung z.B. nicht oder nur schwer möglich, in ein Biegeteil aufeinanderfolgend große Radien, welche mit der Ring- oder Segmentbiegeeinrichtung herstellbar sind, und kleine Radien, welche mit der Dornbiegeeinrichtung herstellbar sind, vorzusehen. Bis jetzt mußte hierzu ein Wechseln des Biegeteils von der einen zur anderen Biegeeinrichtung stattfinden, was in nachteiliger Art und Weise eine Entnahme des Biegeteils aus der ersten Biegeeinrichtung und ein nachfolgendes genaues Ausrichten des Biegeteils in der zweiten Biegeeinrichtung mit sich brachte.

Die bei der bekannten Biegeanordnung vorhandene Einschränkung der Biegefreiheit ist insbesondere beim Dornbiegen von Nachteil, da hierbei das Biegeteil entsprechend dem Biegewinkel ausschwenkt. Dieser gerade beim Dornbiegen äußerst große Schwenkraum muß aber frei sein, damit der Dornbiegevorgang kollisionsfrei, d.h. ohne daß die vor der Dornbiegeeinrichtung angeordnete Ring- oder Segmentbiegeeinrichtung und/oder das Biegeteil zu beschädigen, ausgeführt werden kann.

Ein weiterer Nachteil der bekannten Biegeanordnung besteht desweiteren darin, daß das Ende des Biegeteils beim Anbiegen durch die erste Biegeeinrichtung eine unkontrollierte Ausschwenkbewegung durchführt, die kompensiert werden muß, wenn das Ende des Biegeteils in einer Vorschub- und Verdreheinheit der Dornbiegeeinrichtung fixiert ist.

Aufgrund der vorstehend beschriebenen Probleme ist es daher bei der aus der oben genannten europäischen Patentanmeldung bekannten Biegeanordnung sowie auch bei den übrigen bekannten Biegeanordnungen nicht möglich, in einem Biegeteil hintereinander und/oder im Wechsel in einer Aufspannung beliebige, sich über einen großen Radienbereich erstreckende Biegeradien zu realisieren.

Es ist daher die Aufgabe der Erfindung, eine Biegeanordnung der eingangs genannten Art derart weiterzubilden, daß in einem Biegeteil in einer Aufspannung die vorstehend genannten Biegeradien hintereinander oder im Wechsel herstellbar sind.

Diese Aufgabe wird erfindungsgemäß durch die Merkmale des Anspruchs 1 gelöst.

Durch die erfindungsgemäßen Maßnahmen wird in vorteilhafter Art und Weise eine Biegeanordnung geschaffen, die sich durch ihre große Biegefreiheit auszeichnet. Indem erfindungsgemäß vorgesehen ist, daß die vor der zweiten Biegeeinrichtung, insbesondere einer Dornbiegeeinrichtung, angeordnete erste Biegeeinrichtung, insbesondere eine Ring- oder Segmentbiegeeinrichtung, aus dem Biegeraum der Dornbiegeeinrichtung wegbewegbar ist, wird in vorteilhafter Art und Weise erreicht, daß beim Dornbiegevorgang dem Biegeteil ein entsprechend großer Schwenkwinkel zur Verfügung steht, so daß in ein Biegeteil, nachdem zuvor durch die Ring- oder Segmentbiegeeinrichtung große Biegeradien angebracht wurden, infolge des nun freien Biegeraums der Dornbiegeeinrichtung auch kleine Radien in das Biegeteil einbringbar sind. Es ist somit in vorteilhafter Weise mit der erfindungsgemäßen Biegeanordnung möglich, hintereinander und/oder im Wechsel kleine und große Biegeradien des Biegeteils in einer Aufspannung einzubringen.

Eine vorteilhafte Weiterbildung der Erfindung sieht vor, daß das Wegbewegen der Ring- oder Segmentbiegeeinrichtung aus dem Biegeraum der Dornbiegeeinrichtung dadurch erfolgt, daß die Ring- oder Segmentbiegeeinrichtung abgesenkt und/oder die Dornbiegeeinrichtung angehoben wird. Diese erfindungsgemäße Maßnahme besitzt den Vorteil, daß hierdurch in besonders einfacher Art und Weise eine räumliche Separierung von Ring- oder Segmentbiegeeinrichtung und Dornbiegeeinrichtung erzielbar ist.

Eine weitere vorteilhafte Weiterbildung der Erfindung sieht vor, daß die Dornbiegeeinrichtung der Biegeanordnung einen Vorschubschlitten für das Biegeteil aufweist, der in Längsrichtung der zweiten Biegeeinrichtung verschiebbar ist und das Biegeteil an seinem Ende in einer Spanneinheit spannt, wobei die Spanneinheit vorzugsweise als um die Vorschubrichtung des Biegeteils drehbare Verdreheinrichtung ausgebildet ist. Durch diese erfindungsgemäße Maßnahme wird in vorteilhafter Art und Weise erreicht, daß das Biegeteil besonders einfach beim Biegevorgang vorschiebbar und ggf. um seine Achse drehbar ist. Hierdurch ist in besonders vorteilhafter Weise ein einfacher Wechsel der Biegerichtung, insbesondere ein Übergang von einem Linksbiegen zu einem Rechtsbiegen oder umgekehrt, möglich.

Eine weiter vorteilhafte Weiterbildung der Erfindung sieht vor, daß der Vorschubschlitten der Dornbiegeeinrichtung derart ausgebildet ist, daß er in einer im wesentlichen orthogonal zur Vorschubrichtung des Biegeteils verlaufenden seitlichen Richtung auslenkbar ist. Eine derartige erfindungsgemäße Maßnahme besitzt den Vorteil, daß hierdurch besonders einfach eine Kompensation der Ausschwenkbewegung des Biegeteils, die beim Anbiegen des Biegeteils beim Ring- oder Segmentbiegen entsteht, kompensierbar ist.

Eine weitere vorteilhafte Weiterbildung der Erfindung sieht vor, daß die Ring- oder Segmentbiegeeinrichtung einen drehbaren Biegetisch aufweist. Diese erfindungsgemäße Maßnahme besitzt den Vorteil, daß auch hierdurch in besonders einfacher Art und Weise eine Kompensation der Ausschwenkbewegung des Biegeteils beim Anbiegen beim Ring- oder Segmentbiegeverfahren erzielbar ist.

Eine weitere vorteilhafte Weiterbildung der Erfindung sieht vor, daß durch den Vorschubschlitten eine Ausgleichsbewegung in Längsrichtung des Biegeteils durchführbar ist. Auch diese erfindungsgemäße Maßnahme dient zur besonders einfachen Kompensation der Ausschwenkbewegung des Biegeteils.

Eine weitere vorteilhafte Weiterbildung der Erfindung sieht vor, daß die Ring- oder Segmentbiegeeinrichtung in einer im wesentlichen orthogonal zur Vorschubrichtung des Biegeteils verlaufenden seitlichen Richtung verschiebbar ausgebildet ist, wobei insbesondere vorgesehen ist, daß die Ring- oder Segmentbiegeeinrichtung Rollen aufweist, die in Schienen geführt sind. Eine derartige erfindungsgemäße Maßnahme besitzt den Vorteil, daß hierdurch sowohl ein Verschieben der Ring- oder Segmentbiegeeinrichtung für ihr Wegbewegen aus dem Biegeraum der Dornbiegeeinrichtung als auch eine Kompensation der beim Anbiegen eines Biegeteils entstehenden Ausschwenkbewegung ermöglicht wird. Die vorgenannte Verschiebbarkeit ermöglicht es desweiteren, daß das Biegeteil einfach aus den Werkzeugen der Ring- oder Segmentbiegeeinrichtung herausbewegbar ist.

Weitere vorteilhafte Weiterbildungen der Erfindung sind Gegenstand der Unteransprüche.

Weitere Einzelheiten und Vorteile der Erfindung sind dem Ausführungsbeispiel zu entnehmen, das im folgenden anhand der einzigen Figur beschrieben wird Es zeigt:
- Figur 1: ein Ausführungsbeispiel einer Biegeanordnung.

Die in Figur 1 dargestellte Biegeanordnung 1 gliedert sich prinzipiell in eine erste Biegeeinrichtung 2 und eine von dieser separierte zweite Biegeeinrichtung 3. Die erste Biegeeinrichtung 2 ist als Ring- oder Segmentbiegeeinrichtung ausgebildet und weist die zur Durchführung eines Ring- oder Segmentbiegevorgangs erforderlichen Biegewerkzeuge, insbesondere zwei Gegenhalterrollen 4a, 4b und eine Biegerolle 4c, auf, die von einem Biegezylinder 5 zur Krümmung des Biegeteils 31 in Richtung der Gegenhalterrollen 4a, 4b zustellbar ist. Die Biegewerkzeuge 4a, 4b, 4c, 5 werden von einem vorzugsweise hydraulisch und pneumatisch arbeitenden Antriebsaggregat 6 angetrieben, wobei die Steuerung der Gegenhalterrollen 4a, 4b sowie der Biegerolle 4c und die Bewegung des Biegezylinders 5 von einer Steuereinrichtung 7 durch Steuersignale S gesteuert wird. Dem Fachmann ist klar ersichtlich, daß die vorstehend beschriebene Konstellation für ein Ringbiegen gedacht ist, während bei einem Segmentbiegen die Gegenhalterrollen 4a, 4b und die Biegerolle 4c durch entsprechende, an und für sich bekannte und daher nicht näher beschriebene Segmentbiegewerkzeuge ersetzt werden.

Die von der ersten Biegeeinrichtung 2 separierten zweiten Biegeeinrichtung 3 ist als eine Dornbiegeeinrichtung ausgebildet, die Dornbiegewerkzeuge 11 aufweist Die Anordnung und Ausbildung der in der zweiten Biegeeinrichtung 3 angeordneten Dornbiegewerkzeuge 11 sind dem Fachmann an und für sich bekannt, so daß diese hier nicht näher beschrieben werden müssen.

Die vorstehend beschriebene Hintereinanderanordnung der ersten und der zweiten Biegeeinrichtung 2, 3 erlaubt es nun prinzipiell, ohne besondere mechanische Umbauten und daher ohne eine lange Umrüstzeit von der ersten zur zweiten Biegefunktion, also von einem Ring- oder Segmentbiegen zum Dornbiegen, überzugehen, wobei in vorteilhafter Art und Weise das Antriebsaggregat 6 und die Steuereinrichtung 7 sowohl zur Durchführung der ersten als auch der zweiten Biegefunktion heranziehbar sind. Hierbei ist vorgesehen, daß über Leitungen 14, 15 der Kraftausgang 8 und der Steueräusgang 9 der ersten Biegeeinrichtung 2 mit dem Krafteingang 12 und dem Steuereingang 13 der zweiten Biegeeinrichtung 3 vorzugsweise über Schnellkupplungen 17 verbunden werden, so daß die vom Antriebsaggregat 6 erzeugte Antriebskraft wahlweise zu dem Biegewerkzeug 4a-4c, 5 der ersten Biegeeinrichtung 2 oder den Biegewerkzeugen 11 der zweiten Biegeeinrichtung 3 leitbar ist. Die Verbindung des Steuerausgangs 9 der Grundeinheit 2 mit der Leitung 15 mit dem Steuereingang 13 der Biegeeinrichtung 2 wird erreicht, daß die Bewegung der Biegewerkzeuge 11 der zweiten Biegeeinrichtung 3 auch von der Steuereinrichtung 7 steuerbar sind.

Die beschriebene Biegeanordnung 1 ermöglicht somit ein Ring- oder Segmentbiegen und ein Dornbiegen im Anschluß oder im Wechsel in einem einzigen Biegeteil, ohne daß die Aufspannung des Biegeteils gewechselt werden muß. Hierbei kann das Problem auftreten, daß aufgrund der Anordnung der ersten Biegeeinrichtung 2 vor der zweiten Biegeeinrichtung 3 der Biegeraum der zweiten Biegeeinrichtung 3 nicht hinreichend groß ist, um die zur Durchführung des Dornbiegevorgangs erforderliche Biegefreiheit zu gewährleisten. Eine derartige Biegefreiheit ist insbesondere beim Dombiegevorgang erforderlich, da bei diesem das Biegeteil 31 entsprechend dem Biegewinkel ausschwenkt und dieser Schwenkraum frei von Hindernissen sein muß, da sonst der Dornbiegevorgang nicht kollisionsfrei ausgeführt werden kann.

Um nun diese Biegefreiheit der zweiten Biegeeinrichtung 3 zu gewährleisten, ist nun in vorteilhafter Art und Weise vorgesehen, daß die erste Biegeeinrichtung 2 aus dem Biegeraum der zweiten Biegeeinrichtung 3 wegbewegbar ist. Diese vorteilhafte Funktion der ersten Biegeeinrichtung 2 wird vorzugsweise dadurch erreicht, daß - nachdem die Biegewerkzeuge 4a-4c, 5 der ersten Biegeeinrichtung 2 vom Biegeteil 31 wegbewegt wurden, so daß das Biegeteil 31 im wesentlichen frei ist - die beiden Biegeeinrichtungen 2, 3 eine Relativbewegung ausführen, die bewirkt, daß die erste Biegeeinrichtung 2 aus dem Biegeraum der zweiten Biegeeinrichtung 3 wegbewegt werden kann. Dies ist insbesondere dadurch möglich. daß entweder die erste Biegeeinrichtung 2 abgesenkt und/oder die zweite Biegeeinrichtung 3 angehoben wird, bzw. umgekehrt wird.

Anschließend daran wird die erste Biegeeinrichtung 2 über in Schienen S1, S2 gelagerte Rollen 20 zur Seite gefahren. Der umgekehrte Vorgang - der Ubergang von der zweiten Biegeeinrichtung 3 zur ersten Biegeeinrichtung 2 - erfolgt in entsprechender Art und Weise, indem die erste Biegeeinrichtung 2 bzw. die zweite Biegeeinrichtung 3 unter bzw. über das Biegeteil 31 gefahren, dann angehoben bzw. abgesenkt wird. Es ist aber auch möglich, anstelle der ersten Biegeeinrichtung 2 oder ergänzend hierzu die zweite Biegeeinrichtung 3 seitlich zu verschieben.

Die Biegeanordnung 1 weist desweiteren einen Vorschubschlitten 35 für das Biegetiel 31 auf, der vorzugsweise mit einer Verdreheinrichtung 30 ausgestattet ist, die es ermöglicht, das Biegeteil 31 um seine Längsachse A zu drehen. Eine derartig Verdreheinrichtung 30, welche das Ende 31" des Biegeteils 31 spannt, ist an und für sich bekannt und muß daher nicht mehr näher beschrieben werden.

Die Verwendung einer Verdrehrichtung 30 besitzt den Vorteil, daß hierdurch besonders leicht von einem Linksbiegen auf ein Rechtsbiegen übergegangen werden kann, d. h., die Verdrehrichtung 30 ermöglicht es. die Biegerichtung des Biegeteils 31 zu ändern bzw. ein räumliches Verdrehen des Biegeteils 31 zu ermöglichen.

Wenn nun mit der Biegeanordnung 1 am Biegeteil 31 ein Ring- oder Segmentbiegevorgang durch die erste Biegeeinrichtung 2 durchgeführt werden soll, tritt beim Anbiegen des Biegeteils 31 eine Ausschwenkbewegung des Endes 31" des Biegeteils 31 auf. Um nun nicht gezwungen zu sein, bei jedem Ring- oder Segmentbiegevorgang das Ende 31" aus der auch als Spanneinrichtung fungierenden Verdreheinrichtung 30 zu lösen und danach das Biegeteil wieder in diese einzuführen, ist vorgesehen, daß die Verdreheinrichtung 30 derart auf dem Vorschubschlitten 35 angeordnet ist, daß sie in einer zur Vorschubrichtung des Vorschubschlittens 35 im wesentlichen orhogonalen Querrichtung Q beweglich ist.

Eine Möglichkeit zur Ausbildung der vorgenannten Beweglichkeiten besteht darin, daß der Vorschubschlitten 35 auf einer Brücke (nicht gezeigt) steht, die nach oben und unten beweglich ist, und auf der eine Schiene installiert ist, damit der Vorschubschlitten 31 seitlich hin und her bewegt werden kann. Aufgrund dieser Konstruktion ist es möglich, daß ein automatisches Wechseln von der ersten Biegeeinrichtung 2 zu der zweiten Biegeeinrichtung 3 oder umgekehrt in einer Aufspannung möglich ist, und daß eine Ausgleichsbewegung beim Anbiegen durch die erste Biegeeinrichtung 2 erreicht wird.

Desweiteren kann noch vorgesehen sein, daß zum Ausgleich dieser Ausschwenkbewegung des Biegeteils 31 beim Anbiegen die erste Biegeeinrichtung 2 derart ausgestaltet ist, daß die erste Biegeeinrichtung 2 um eine vertikale Achse beweglich ist, so daß sich die auf einem Biegetisch 2a angeordneten Biegewerkzeuge 4a-4c, 5 infolge der durch die Beweglichkeit der ersten Biegeeinrichtung 2 gegebenen Drehbeweglichkeit auf das Biegeteil 31 ausrichten. Diese Funktion wird vorzugsweise dadurch erreicht, daß der Biegetisch 2a drehbar auf einem die Rollen 20 aufweisenden Unterteil 2b der ersten Biegeeinrichtung 2 angeordnet ist.

Die bereits vorstehend angesprochene Führung der ersten Biegeeinrichtung 2 über ihre Rollen 20 in Schienen S1, S2 besitzt weiterhin den Vorteil, daß hierdurch verhindert wird, daß sich beim Ring- oder Segmentbiegen der Relativabstand zwischen der ersten und der zweiten Biegeeinrichtung 2, 3 ändert.

Desweiteren kann noch vorgesehen sein, daß der die Vorschubbewegung des Biegeteils 31 beim Dornbiegen bewirkte Vorschubschlitten 35 beim Ring- oder Segmentbiegen von seinem Antrieb (nicht gezeigt) getrennt ist. Dieses Auskuppeln des Vorschubschlittens 35 bewirkt, daß beim Ring- oder Segmentbiegen der Vorschubschlitten 35 eine Ausgleichsbewegung durchführen kann.

Bezüglich des weiteren Aufbaus der Biegeanordnung wird auf die EP 97 120 404.5 der Anmelderin verwiesen, deren Offenbarung durch diese Bezugnahme explizit zum Gegenstand dieser Anmeldung gemacht wird.

## Patentansprüche

1. Biegeanordnung, die mindestens zwei Biegeeinrichtungen (2, 3) aufweist, wobei die zur Durchführung der ersten Biegefunktion erforderlichen Biegewerkzeuge (4a, 4b, 4c, 5) in der ersten Biegeeinrichtung (2) und die zur Durchführung der zweiten Biegefunktion erforderlichen Biegewerkzeuge (11) der zweiten Biegeeinrichtung (3) angeordnet sind, und wobei die erste Biegeeinrichtung (2) in Vorschubrichtung eines Biegeteils (31) vor der zweiten Biegeeinrichtung (3) angeordnet ist, wobei die beiden Biegeeinrichtung (2, 3) derart relativ zueinander bewegbar sind, daß eine der beiden Biegeeinrichtungen (2 bzw. 3) aus dem Biegeraum der anderen Biegeeinrichtung (3 bzw. 2) herausbewegbar ist, **dadurch gekennzeichnet, daß** zum Wegbewegen der ersten Biegeeinrichtung (2) aus dem Biegeraum der zweiten Biegeeinrichtung (3) die erste Biegeeinrichtung (2) abgesenkt und/oder die zweite Biegeeinrichtung (3) angehoben wird.

2. Biegeanordnung nach Anspruch 1, **dadurch gekennzeichnet, daß** die Biegewerkzeuge (4a-4c, 5) der ersten Biegeeinrichtung (2) vom Biegeteil (31) wegbewegbar sind.

3. Biegeanordnung nach einem der vorangehenden Ansprüche, **dadurch gekennzeichnet, daß** die erste Biegeeinrichtung (2) im wesentlichen orthogonal zur Vorschubrichtung des Biegeteils (31) verschiebbar ist.

4. Biegeanordnung nach Anspruch 3, **dadurch gekennzeichnet, daß** die erste Biegeeinrichtung (2) in Schienen (S1, S2) lagerbare Rollen (20) aufweist.

5. Biegeanordnung nach einem der vorangehenden Ansprüche, **dadurch gekennzeichnet, daß** die zweite Biegeeinrichtung (3) einen Vorschubschlitten (35) für das Biegeteil (31) aufweist.

6. Biegeanordnung nach einem der vorangehenden Ansprüche, **dadurch gekennzeichnet, daß** die zweite Biegeeinrichtung (3) eine Verdreheinrichtung (30) für das Biegeteil (31) aufweist, durch die das Biegeteil (31) um seine Längsachse (A) drehbar ist.

7. Biegeanordnung nach einem der vorangehenden Ansprüche, **dadurch gekennzeichnet, daß** die erste Biegeeinrichtung (2) einen die Rollen (20) aufweisenden Unterteil (2b) aufweist, auf dem ein Biegetisch (2a) der ersten Biegeeinrichtung (2) drehbar angeordnet ist.

8. Biegeanordnung nach einem der vorangehenden Ansprüche, **dadurch gekennzeichnet, daß** die erste Biegeeinrichtung (2) als Ring- oder Segmentbiegeeinrichtung ausgebildet ist.

9. Biegeanordnung nach Anspruch 8, **dadurch gekennzeichnet, daß** die Biegewerkzeuge der ersten Biegeeinrichtung (2) Gegenhalterrollen (4a, 4b) und eine Biegerolle (4c), die auf einem Biegezylinder (5) angeordnet und durch diesen (5) in Richtung der Gegenhalterrollen (4a, 4b) zustellbar ist, aufweist.

10. Biegeanordnung nach einem der vorangehenden Ansprüche, **dadurch gekennzeichnet, daß** die Biegeanordnung (1) ein Antriebsaggregat (6) und eine Steuereinrichtung (7) sowohl zur Durchführung der ersten als auch der zweiten Biegefunktion aufweist.

11. Biegeanordnung nach Anspruch 10, **dadurch gekennzeichnet, daß** ein Ausgang (8) des Antriebsaggregats (6) und ein Steuerausgang (9) der Steuereinrichtung (7) über Leitungen (14, 15) mit einem Krafteingang (12) bzw. mit einem Steuereingang (13) der zweiten Biegeeinrichtung (3) vorzugsweise über Schnellkupplungen (17), verbindbar sind.

## Claims

1. Bending device having at least two bending units (2, 3), and bending tools (4a, 4b, 4c, 5) required for performing a first bending function are arranged in the first bending unit (2) and bending tools (11) required for performing a second bending function are arranged in the second bending unit (3), the first bending unit (2) being arranged in the direction of feed of a bending part (31) in front of the second bending unit (3), the bending units (2, 3) being moveable relative to each other in such a way that one of the two bending units (2, 3) can be moved out of the bending space of the other bending unit (3 respectively 2), **characterized in that** for moving the first bending unit (2) out of the bending space of the second bending unit (3) the first bending unit (2) is lowerd and/or the second bending unit (3) is raised.

2. Bending device according to claim 1, **characterized in that** the bending tools (4a-4c, 5) of the first bending unit (2) are moveable away from the bending part (31).

3. Bending device according to one of the previous claims, **characterized in that** the first bending unit (2) is moveable substantially orthogonal to the feed direction of the bending part (31).

4. Bending device according to claim 3, **characterized in that** the first bending unit (2) has rolls (20) being insertable in leads (S1, S2).

5. Bending device according to one of the previous claims, **characterized in that** the second bending unit (3) has a transport sled (35) for the bending part (31).

6. Bending device according to one of the previous claims, **characterized in that** the second bending unit (3) has a turning device (30) for the bending part (31), through which the bending part (31) can be rotated around its longitudinal axis (A).

7. Bending device according to one of the previous claims, **characterized in that** the first bending unit (2) has a lower part (2b) carrying the rolls (20) and a bending table (2a) being rotably arranged on the lower part (2b) of the first bending unit (2).

8. Bending device according to one of the previous claims, **characterized in that** the first bending unit (2) is a ring- or a segment-bending device.

9. Bending device according to claim 8, **characterized in that** the bending tools of the first bending unit (2) have counter-acting rolls (4a, 4b) and a bending roll (4c), the bending roll (4c) being arranged on a bending cylinder (5) and being moveable by the bending cylinder (5) in the direction of the counter-acting rolls (4a, 4b).

10. Bending device according to one of the previous claims, **characterized in that** the bending device (1) has a power unit (6) and a control unit (7) for performing the first as well as the second bending function.

11. Bending device according to claim 10, **characterized in that** an output (8) of the power unit (6) and a control output (9) of the control unit (7) are connected via lines (14, 15) with a power input (12) and a control input (13) of the second bending unit (3) respectively, preferrably via fast couplings (17).

## Revendications

1. Agencement de cintrage qui présente au moins deux mécanismes de cintrage (2, 3), les outils de cintrage (4a, 4b, 4c, 5) requis pour la mise en oeuvre de la première fonction de cintrage sont disposés dans le premier mécanisme de cintrage (2) et les outils de cintrage (11) requis pour la mise en oeuvre de la deuxième fonction de cintrage sont disposés dans le deuxième mécanisme de cintrage (3), et le premier mécanisme de cintrage 2 étant disposé, dans la direction d'avance d'un élément de cintrage (31), avant le deuxième mécanisme de cintrage (3), les deux mécanismes de cintrage (2, 3) étant mobiles l'un par rapport à l'autre de telle sorte qu'un des deux mécanismes de cintrage (2), respectivement (3) est à même de s'écarter de l'espace de cintrage de l'autre mécanisme de cintrage (3), respectivement (2), **caractérisé par le fait que** pour écarter de le premier mécanisme de cintrage (2) de l'espace de cintrage du deuxième mécanisme de cintrage (3), le premier mécanisme de cintrage (2) est abaissé et/ou le deuxième mécanisme de cintrage (3) est soulevé.

2. Agencement de cintrage selon la revendication 1, **caractérisé en ce que** les outils de cintrage (4a - 4c, 5) du premier mécanisme de cintrage (2) peuvent s'écarter de l'élément de cintrage (31).

3. Agencement de cintrage selon l'une quelconque des revendications précédentes, **caractérisé en ce que** le premier mécanisme de cintrage (2) est à même de se déplacer en position essentiellement perpendiculaire par rapport à la direction d'avance de l'élément de cintrage (31).

4. Agencement de cintrage selon la revendication 3, **caractérisé en ce que** le premier mécanisme de cintrage (2) présente des galets (20) aptes à venir se disposer dans des rails (S1, S2).

5. Agencement de cintrage selon l'une quelconque des revendications précédentes, **caractérisé en ce que** le deuxième mécanisme de cintrage (3) présente un chariot d'avance (35) pour l'élément de cintrage (31).

6. Agencement de cintrage selon l'une quelconque des revendications précédentes, **caractérisé en ce que** le deuxième mécanisme de cintrage (3) présente un mécanisme de rotation (30) pour l'élément de cintrage (31), par lequel l'élément de cintrage (31) est à même d'effectuer une rotation autour de son axe longitudinal (A).

7. Agencement de cintrage selon l'une quelconque des revendications précédentes, **caractérisé en ce que** le premier mécanisme de cintrage (2) présente une partie inférieure (2b) présentant les galets (20), sur laquelle est disposée en rotation une table de cintrage (2a) du premier mécanisme de cintrage (2).

8. Agencement de cintrage selon l'une quelconque des revendications précédentes, **caractérisé en ce que** le premier mécanisme de cintrage (2) est réalisé sous la forme d'un mécanisme annulaire ou segmentaire.

9. Agencement de cintrage selon la revendication 8, **caractérisé en ce que** les outils de cintrage du premier mécanisme de cintrage (2) présentent des galets de butée (4a, 4b). et un galet de cintrage (4c) qui est disposé sur un cylindre de cintrage (5) et qui peut être orienté via ce dernier (5) dans la direction des galets de butée (4a, 4b).

10. Agencement de cintrage selon l'une quelconque des revendications précédentes, **caractérisé en ce que** l'agencement de cintrage (1) présente un agrégat d'entraînement (6) et un mécanisme de commande (7) aussi bien pour la mise en oeuvre de la première que pour la deuxième fonction de cintrage.

11. Agencement de cintrage selon la revendication 10, **caractérisé en ce qu'**une sortie (8) de l'agrégat d'entraînement (6) et une sortie de commande (9) du mécanisme de commande (7) peuvent être reliées via des conduits (14, 15) à une entrée de force (12), respectivement à une entrée de commande (13) du deuxième mécanisme de cintrage (3), de préférence via des couplages rapides (17).
